# EUROPÄISCHE PATENTSCHRIFT

(11) **EP 0 478 497 B1**
(45) Veröffentlichungstag und Bekanntmachung des Hinweises auf die Patenterteilung: **30.03.1994**
(21) Anmeldenummer: 91810656.8
(22) Anmeldetag: 20.08.1991
(51) Int. Cl.: B01F 5/06, F16L 58/18

(54) **Statischer Mischer mit rohrartigem Gehäuse**
Static mixer with tubelike housing
Mélangeur statique avec corps en forme de tube

(30) Priorität: 19.09.1990 CH 3036/90
(43) Veröffentlichungstag der Anmeldung: 01.04.1992
(73) Patentinhaber: Sulzer Chemtech AG, CH-8404 Winterthur (CH)
(72) Erfinder: Signer, Arno, CH-8400 Winterthur (CH)
(74) Vertreter: Hammer, Bruno, Dr.

(56) Entgegenhaltungen:
- CH-A- 381 932
- DE-A- 2 642 105
- FR-A- 2 550 309
- GB-A- 2 056 871
- US-A- 2 216 846
- US-A- 3 738 615
- US-A- 4 073 479

## Beschreibung

Die Erfindung betrifft einen statischen Mischer mit einem rohrartigen Gehäuse, mindestens einem darin angeordneten Mischelement und beidseitigen Endanschlüssen. Derartige Mischer werden zum kontinuierlichen Einmischen, Dispergieren und Homogenisieren von Härtern, Additiven, Beschleunigern, Reaktoren und Farben in Harze, Kleber und Dichtungsmassen verwendet. Damit kann eine Mischleistung bei geringem Gewicht und geringem Volumen des Mischers mit guter Reproduzierbarkeit der Mischqualität und geringem Wärmeeintrag erreicht werden. Solche Mischvorrichtungen sind z.B. aus der CH-A- 642 564 bekannt.

Vor allem bei reaktivem Mischgut, welches rasch aushärtet, entsteht aber ein grosses Problem dadurch, dass das Mischgut langsam an den Mischelementen anhaftet, sich aufbaut und den Mischer schlussendlich verstopft. Durch die Verengung der Mischelemente infolge Anlagerung werden auch die Mischeigenschaften verändert und nicht mehr reproduzierbar. Beispielsweise müssen bei der Verarbeitung von aktivierten Ein-Komponentenklebern wie Polyurethan mit zugemischter Feuchtigkeit als Beschleuniger hohe Verarbeitungsgeschwindigkeiten mit hohem Arbeitsdruck im Mischer und kurze Reaktionszeiten erreicht werden. Bisherige Mischer können diese Anforderungen nicht erfüllen, da sie zu rasch verstopfen, nicht konstante Klebeigenschaften ergeben und schwer auszuwechseln und zu reinigen sind. Vor allem zur raschen Verarbeitung mit Robotern können bisherige Mischer daher nicht eingesetzt werden. Da gute Mischer relativ teure und präzise Werkzeuge sind, können diese auch nicht einfach als Verbrauchsteile eingesetzt werden.

Es ist daher Aufgabe der vorliegenden Erfindung, einen Mischer zu schaffen, der hohe Verarbeitungsgeschwindigkeiten von reaktivem Mischgut mit grosser Konstanz und guter Reproduzierbarkeit ermöglicht, der sich rasch und einfach auswechseln lässt, der eine lange Lebensdauer aufweist bzw. sich ständig wieder verwenden lässt und der einfach und vollständig gereinigt werden kann. Diese Aufgabe wird erfindungsgemäss gelöst mit einem statischen Mischer gemäss Anspruch 1. Das auswechselbare Kunststoffrohr, an welchem das Mischgut nicht klebt, ermöglicht eine leichte Demontage des Mischers in seine Einzelteile und damit eine einfache Reinigung und Wiederverwendung der Mischelemente mit einem neuen Kunststoffrohr. Die ringförmige Dichtfläche dichtet dabei den Träger-Dichtring gegen das tragende rohrartige Gehäuse ab, so dass kein Reaktionsharz zwischen Gehäuse und Kunststoffrohr gelangen kann, was das Herausziehen des Kunststoffrohrs verhindern könnte. Die Stützfläche des Träger-Dichtrings dient gleichzeitig dazu, die Mischelemente gegen die im Betrieb auftretenden hohen Druckkräfte abzustützen.

Vorteilhafte Weiterbildungen der Erfindung sind in den abhängigen Ansprüchen beschrieben. Danach kann die ringförmige Dichtfläche konisch ausgebildet sein, vorzugsweise mit einem Konuswinkel zur Rohrachse von 10° bis 30°. Dies ergibt eine einfache und gute Abdichtung zum Kunststoffrohr. Weitere günstige Ausführungen der Dichtfläche können eine Aufrauhung, Riffelung, Rillung oder ein Gewinde zum Aufschrauben des Kunststoffrohrs auf den Träger-Dichtring aufweisen. Vor allem durch ein konischen Gewinde kann auch ein relativ weiches Kunststoffrohr so stark auf den Träger-Dichtring fixiert werden, dass auch hohe Druckkräfte die Dichtwirkung nicht beeinträchtigen. Umgekehrt kann auch das Kunststoffrohr endseitig je einen Innenkonus zum Erreichen eines innigen Kontakts mit dem Träger-Dichtring beim Zusammenbau des Mischers aufweisen. Das Kunststoffrohr kann mit Vorteil aus nicht klebenden Polyolefinen wie PE oder PP bestehen oder es kann innen eine inerte Oberflächenschicht z.B. aus PTFE aufweisen, damit es sich auch von ausgehärteten Harzen und Klebern leicht ablösen lässt. Eine Längsrille als Sollbruchstelle im Kunststoffrohr kann das Auftrennen nach Gebrauch noch erleichtern. Eine metallische Ausführung der Dichtung zwischen Träger-Dichtring und Endanschlüssen ist dauerhaft und leicht zu reinigen. Mischelemente mit sich kreuzenden Stegen wie sie z.B. in der CH-A- 642 564 beschrieben und als Sulzer SMX-Mischer bekannt sind, sind besonders effizient.

Im folgenden wird die Erfindung anhand von Beispielen und Figuren näher erläutert. Dabei zeigen:
Fig. 1 Einen erfindungsgemässen Mischer mit Träger-Dichtring;
Fig. 2 Einen Teil eines Mischers mit konischem Gewinde;
Fig. 3 Ein weiteres Beispiel mit konischem Kunststoffrohr.

Fig. 1 zeigt einen erfindungsgemässen zerlegbaren Mischer mit einem druckfesten, tragenden Stahlrohr als Gehäuse 2, einem eingeschobenen, auswechselbaren Kunststoffrohr 3 als billiges Verbrauchsteil, darin eingelegten statischen Mischelementen 11, je einem Träger-Dichtring 4, sowie mit beidseitigen Endanschlüssen 5 und 6, an welche Zulaufleitungen und Austrittsdüsen angeschlossen werden können. Dieser Aufbau ermöglicht einfache, rasche Montage, Zerlegung, Reinigung und Wiederverwendung des Mischers. Von entscheidender Bedeutung ist dabei die Wirkungsweise des Trägerdichtrings 4. Dessen Stützfläche 8 nimmt die hohen auftretenden Druckkräfte der Mischelemente von z.B. 200 bar auf, während gleichzeitig die ringförmige Dichtfläche 7 mit geeigneter Formgebung einen innigen Kontakt zum nachgiebigeren Kunststoffrohr gewährleistet. Bei der Montage wird das Kunststoffrohr 3 beidseitig auf diese Dichtfläche aufgesteckt oder aufgeschraubt. Anschliessend werden die Verbindungselemente, hier Klemmringverschraubungen 13, soweit angezogen, dass eine tragende Verbindung vom Stahlrohr 2 über den Träger-Dichtring 4 zum Endanschluss 5, 6 entsteht. Das Kunststoffrohr selber muss dann keine hohen Druckkräfte mehr aufnehmen. Geeignete Formgebungen der Dichtfläche 7 sind z.B. leicht konisch mit einem Winkel W1 von vorzugsweise 10° bis 30°. Der innige Kontakt mit dem Träger-Dichtring kann abhängig von der Art des Kunststoffrohrs, durch leichte Aufrauhung, Riffelung oder Rillung 17 noch verbessert werden. Eine sehr praktische Variante mit einem konischen Gewinde 16, welche auch weichere Kunststoffrohre einzusetzen erlaubt, zeigt Fig. 2. Die Verbindung zu den Endanschlüssen ist hier mittels der Flansche 15, 16 hergestellt, wobei eine metallische Abdichtung 22 zwischen Träger-Dichtring 4 und Endanschluss 5 erreicht wird. Der Fluss des Mischmediums ist damit gegen aussen und zum Kunststoffrohr hin druckfest abgedichtet.

Fig. 3 zeigt eine weitere Variante mit einer Verschraubung 13 und einem Innenkonus 18 an den Enden des Kunststoffrohrs 3, welcher auf eine zylindrische oder auch konische Dichtfläche 7 aufgepresst, ebenfalls eine sichere Abdichtung ergibt. Das Kunststoffrohr 3 weist hier eine Oberflächenschicht 19, z.B. aus PTFE oder anderem inertem Material auf, die ein Kleben oder Angreifen des Kunststoffrohrs durch ein aggressives Mischgut verhindert. Mit einer nicht gezeichneten Längsrille als Soll-Bruchstelle im Kunststoffrohr kann dieses nach Gebrauch leicht aufgetrennt und die Mischelemente 11 herausgenommen werden.

## Patentansprüche

1. Statischer Mischer mit einem rohrartigen Gehäuse, mindestens einem darin angeordneten Mischelement und beidseitigen Endanschlüssen, **gekennzeichnet** durch ein zwischen Gehäuse (2) und Mischelementen (11) als Verbrauchsteil angeordnetes, auswechselbares Kunststoffrohr (3) und durch je einen zwischen jedem Endanschluss (5, 6) und dem Gehäuse (2) angeordneten Träger-Dichtring (4) mit einer Stützfläche (8) für die Mischelemente und mit einer ringförmigen Dichtfläche (7), wobei das Kunststoffrohr (3) auf dieser Dichtfläche (7) spaltfrei aufliegt.

2. Mischer nach Anspruch 1, dadurch gekennzeichnet, dass die ringförmige Dichtfläche (7) konisch ausgebildet ist.

3. Mischer nach Anspruch 2, dadurch gekennzeichnet, dass der Konuswinkel W1 zur Rohrachse 10° bis 30° beträgt.

4. Mischer nach Anspruch 1, dadurch gekennzeichnet, dass die Dichtfläche eine Aufrauhung, Riffelung oder Rillung (17) aufweist.

5. Mischer nach Anspruch 1, dadurch gekennzeichnet, dass die Dichtfläche (7) ein Gewinde (16) zum Aufschrauben des Kunststoffrohres (3) aufweist.

6. Mischer nach Anspruch 1, dadurch gekennzeichnet, dass die Dichtfläche ein konisches Gewinde aufweist.

7. Mischer nach Anspruch 1, dadurch gekennzeichnet, dass das Kunststoffrohr (3) endseitig je einen Innenkonus (18) mit einem Winkel W2 von 10° bis 30° zur Rohrachse aufweist.

8. Mischer nach Anspruch 1, dadurch gekennzeichnet, dass das Kunststoffrohr aus Polyolefinen wie PE oder PP besteht.

9. Mischer nach Anspruch 1, dadurch gekennzeichnet, dass das Kunststoffrohr mindestens innen eine inerte Oberflächenschicht (19) z.B. aus PTFE aufweist.

10. Mischer nach Anspruch 1, dadurch gekennzeichnet, dass das Kunststoffrohr eine Längsrille (21) als Sollbruchstelle zum Auftrennen nach Gebrauch aufweist.

11. Mischer nach Anspruch 1, gekennzeichnet durch eine metallische Dichtung (22) zwischen Träger-Dichtring (4) und Endanschlüssen (5, 6).

12. Mischer nach Anspruch 1, dadurch gekennzeichnet, dass die Mischelemente (11) sich kreuzende Stege aufweisen.

## Claims

1. A static mixer comprising a tubular housing, at least one mixing element disposed therein, and end connections on both sides, characterised by an interchangeable plastic tube (3) disposed as a consumable between the housing (2) and the mixing elements (11), and by carrier and sealing rings (4) disposed one between each end connection (5, 6) and the housing (2), said rings having an abutment surface (8) for the mixing elements and an annular sealing surface (7), the plastic tube (3) bearing on the latter so as to be devoid of any gap.

2. A mixer according to claim 1, characterised in that the annular sealing surface (7) is conical.

3. A mixer according to claim 2, characterised in that the cone angle W1 to the tube axis is 10° to 30°.

4. A mixer according to claim 1, characterised in that the sealing surface has a roughening, fluting or grooving (17).

5. A mixer according to claim 1, characterised in that the sealing surface (7) has a screwthread (16) for screwing on the plastic tube (3).

6. A mixer according to claim 1, characterised in that the sealing surface has a conical screwthread.

7. A mixer according to claim 1, characterised in that each end of the plastic tube (3) has an internal cone (18) with an angle W2 of 10° to 30° to the tube axis.

8. A mixer according to claim 1, characterised in that the plastic tube consists of polyolefins such as PE or PP.

9. A mixer according to claim 1, characterised in that the plastic tube has at least on the inside an inert surface layer (19) e.g. of PTFE.

10. A mixer according to claim 1, characterised in that the plastic tube has a longitudinal groove (21) as an intentional breakage point for separation after use.

11. A mixer according to claim 1, characterised by a metal seal (22) between the carrier and sealing ring (4) and end connections (5, 6).

12. A mixer according to claim 1, characterised in that the mixing elements (11) have crossing webs.

## Revendications

1. Mélangeur statique à corps tubulaire dans lequel au moins un élément mélangeur est disposé et qui comporte des deux côtés des raccords d'extrémité, caractérisé par un tube de matière plastique interchangeable (3) disposé entre le corps (2) et les éléments mélangeurs (11) et constituant une pièce se jetant après usage, ainsi que par un anneau d'étanchéité-support (4) disposé entre chaque raccord d'extrémité (5, 6) et le corps (2) et comportant une surface (8) d'appui des éléments mélangeurs ainsi qu'une surface annulaire d'étanchéité (7), le tube de matière plastique (3) reposant sans aucun interstice sur cette surface d'étanchéité (7).

2. Mélangeur selon la revendication 1, caractérisé en ce que la surface annulaire d'étanchéité (7) est conique.

3. Mélangeur selon la revendication 2, caractérisé en ce que l'angle W1 au sommet du cône avec l'axe du tube est de 10° à 30°.

4. Mélangeur selon la revendication 1, caractérisé en ce que la surface d'étanchéité comporte une rugosité, un striage ou un rainurage (17).

5. Mélangeur selon la revendication 1, caractérisé en ce que la surface d'étanchéité (7) comporte un pas de vis (16) pour le vissage du tube de matière plastique (3).

6. Mélangeur selon la revendication 1, caractérisé en ce que la surface d'étanchéité comporte un filet de vis conique.

7. Mélangeur selon la revendication 1, caractérisé en ce que le tube de matière plastique (3) comporte à chaque extrémité un cône interne (18) inscrivant un angle W2 de 10° à 30° avec l'axe du tube.

8. Mélangeur selon la revendication 1, caractérisé en ce que le tube de matière plastique est en polyoléfines telles que le PE ou le PP.

9. Mélangeur selon la revendication 1, caractérisé en ce que le tube de matière plastique comporte au moins intérieurement une couche superficielle inerte (19), par exemple de PTFE.

10. Mélangeur selon la revendication 1, caractérisé en ce que le tube de matière plastique comporte une rainure longitudinale (21) constituant un lieu de cassure pour la séparation après utilisation.

11. Mélangeur selon la revendication 1, caractérisé par une étanchéité métallique (22) entre l'anneau d'étanchéité-support (4) et les raccords d'extrémité (5, 6).

12. Mélangeur selon la revendication 1, caractérisé en ce que les éléments mélangeurs (11) comprennent des éléments qui se croisent.
